# FASCICULE DE BREVET EUROPEEN

(11) **EP 4 006 356 B1**
(45) Date de publication et mention de la délivrance du brevet: **16.10.2024**
(21) Numéro de dépôt: 21213941.4
(22) Date de dépôt: 20.02.2019
(51) Int. Cl.: F04D 29/42, F04D 7/04, F04D 29/44

(54) **POMPE À DOIGT**
PUMPE MIT ABSTREIF-FINGER
PUMP WITH SCRAPING FINGER

(30) Priorité: 22.02.2018 FR 1870195
(43) Date de publication de la demande: 01.06.2022
(62) Demande divisionnaire de: 19158280.8
(73) Titulaire: KSB S.A.S, 92230 Gennevilliers (FR)
(72) Inventeur: PETIT, Nicolas, 59190 Hazebrouck (FR); GONZALEZ, Stéphanie, 59120 Loos (FR); KAMINSKI, Mateusz, 59120 Loos (FR); JAGER, Christoph, 67229 Gerolsheim (DE)
(74) Mandataire: Eidelsberg, Olivier Nathan

(56) Documents cités:
- EP-A1- 3 246 574
- EP-A2- 1 357 294
- WO-A1-2006/135304

## Description

Au brevet français 1 511 657, on décrit une pompe, comprenant un impulseur ayant au moins une aube. L'impulseur est entouré d'une volute. Un déflecteur, faisant saillie vers l'intérieur de la pompe, est fixé à la volute en amont, dans le sens de rotation de l'impulseur, d'une rainure ménagée dans la volute. Le déflecteur a une surface faisant face à l'aube en étant à une distance de dilacération.

On connaît des pompes à déflecteur par les documents US 2003/215,331 et US 2010/119,365 et par le WO 2017/198 509. Le document WO 2006/135304 décrit une pompe suivant le préambule de la revendication 1 et le document EP 3 246 574 fait aussi partie de l'état de la technique.

L'invention pallie cet inconvénient par une pompe, qui n'est dilacératrice qu'à l'occasion, mais qui, pour l'essentiel, guide les matières fibreuses, telles que des lingettes, en-dehors de la pompe, sans avoir nécessairement à les couper auparavant.

La pompe suivant l'invention est définie dans la revendication 1.

La direction longitudinale de la rainure est ainsi, autant que possible, dans le prolongement de la surface supérieure, ce qui évite qu'une lingette se coince avant d'entrer dans la rainure.

Les mots aval et amont s'entendent dans le présent mémoire seulement par rapport au tronçon de parcours sur la volute ayant la distance la plus courte entre la rainure et le bec en tournant dans le sens de rotation de l'impulseur et non plus lorsque l'on parcourt par la pensée l'arc le plus grand entre le bec et la rainure. Le doigt juste en aval de l'entrée de la rainure signifie ainsi qu'avant d'entrer par la pensée sur le tronçon de parcours le plus court, on trouve d'abord la rainure, puis le doigt, celui-ci étant notamment immédiatement au bord aval de l'entrée de la rainure.

Le bec de la volute est l'arête intérieure de la tubulure de refoulement, qui est la plus en aval dans le sens où du liquide est véhiculé. Le fond d'aspiration, éventuellement présent, est considéré comme faisant partie de la volute. Le doigt peut y être fixé. La volute est, de préférence, en colimaçon. La distance radiale entre sa paroi extérieure et sa paroi intérieure augmente d'amont en aval du doigt au bec. La rainure est courbée de l'amont vers l'aval de l'entrée à la sortie de la rainure à travers la paroi intérieure de la volute. Elle s'étend sur un angle d'environ 80° à 100° et est montante suivant un angle de 15 à 30° de l'entrée à la sortie. Lorsque l'aube ou les aubes sont inclinées par rapport à l'axe, la surface supérieure tourne sa convexité vers l'aube. Lorsque l'aube est dans un plan perpendiculaire à l'axe, la surface supérieure est plane.

De préférence, la surface supérieure du doigt est convexe et tourne sa convexité vers l'aube et la tangente à la surface supérieure, en son point le plus aval, fait, suivant la position en rotation de l'aube, un angle de 50 à 140° avec la tangente à l'aube en le point aligné verticalement sur ledit point le plus en aval. De plus, cet angle croît en fonction de la rotation de l'impulseur décrit par la flèche F lorsque l'on regarde l'impulseur du côté de l'aspiration.

Grâce à cela, une lingette est déviée au mieux par le doigt dans la rainure et est évacuée dans la pompe sans que la pompe ait à effectuer un effet de coupe. Cependant, si un blocage survient, la forme particulière du doigt (en sécateur) permet une découpe nette du tissu et évite ainsi au mieux la création de filasse.

Pour mieux couper une lingette en cas de bouchage, il vaut mieux que l'angle entre le plan tangent imaginaire à la face d'attaque passant par la ligne d'intersection de la face d'attaque et de la face supérieure et le plan tangent imaginaire de la face supérieure passant la ligne d'intersection de la face d'attaque de la face supérieure soit compris entre 60 et 90°.

Une pompe suivant l'invention est si efficace que l'on peut se contenter de n'avoir qu'une seule rainure et qu'un seul doigt. On porte ainsi moins atteinte aux caractéristiques hydrauliques de la pompe.

Le doigt a notamment la forme d'une pyramide à trois faces latérales courbées.

Aux dessins annexés, donné uniquement à titre d'exemple :
- la figure 1: est une vue partielle en perspective éclatée avec arrachement d'une pompe suivant l'invention ;
- la figure 2: est une vue, vue du côté aspiration de la pompe sens dessus dessous par rapport à la figure 1 ;
- la figure 3: est une vue en coupe de la pompe vue d'en haut ;
- la figure 4: est une vue de dessous en perspective du doigt ;
- la figure 5: est une vue de dessus en perspective du doigt ;
- la figure 6: est une vue de dessus du doigt et
- la figure 7: est une vue en coupe suivant la ligne A-A de la figure 6.

La pompe représentée à la figure 1 comporte un impulseur 1 d'axe X, X' vertical ayant deux aubes 2. L'impulseur est entraîné en rotation dans le sens de la flèche F par l'arbre de sortie d'un moteur non représenté. Les aubes 2 sont inclinées sur l'axe X, X'. L'impulseur 1 est entouré d'une volute 3. Le liquide à véhiculer entre par une aspiration au bas de la pompe dans la volute 3. Un doigt 4 est fixé à la volute 3. Une rainure 5 est ménagée dans la volute 3 et va de l'intervalle entre l'impulseur 1 et la volute 3 à l'intérieur de la volute 3. Une tubulure 9 de refoulement part de la volute 3 à partir d'un bec 10.

Le doigt 4 a une surface 8 supérieure convexe, dont la plus grande partie est à 0,3 mm des aubes 2 lorsque celles-ci passent devant le doigt 4. La tangente 11 à la surface 8 supérieure en son point le plus en aval fait, suivant la position en rotation des aubes 2, un angle β de 90° avec la tangente 12 à l'aube 2 en le point aligné verticalement avec ledit point 7.

Comme le montre la figure 3, l'angle Y entre le plan P imaginaire tangent au bec 10 passant par l'axe X, X' et une droite imaginaire D passant par l'intersection de la surface 8 supérieure avec la surface 6 latérale d'attaque du doigt 4 et perpendiculaire à l'axe X, X' et au point le plus éloigné de l'axe X,X' (=point 13) est de 130°. Le doigt 4 est ainsi à huit heures si l'on considère que le bec 10 est à midi.

L'angle δ entre la tangente au bord aval de l'entrée de la rainure 5 et le bord entre la surface 8 supérieure et la surface 6 latérale d'attaque est de 170°.

Le doigt 4 représenté à la figure 4 est en forme de pyramide ayant la surface 8 supérieure, la surface 6 latérale d'attaque, et une surface 14 latérale de fuite, toutes courbées.

La figure 7 montre qu'il y a un angle ξ1 entre la face 6 d'attaque latérale du doigt 4 et un axe vertical Y-Y, qui est compris entre 0 et 15°. Elle montre également un angle ξ2 entre la face 8 supérieure du doigt et un axe horizontal Z-Z, qui est compris entre 0 et 15°. La combinaison des deux angles donne ξ3, qui est un angle aigu compris entre 90 et 60°.

## Revendications

1. Pompe comprenant :
- un impulseur (1) monté tournant autour d'un axe (X, X') vertical et ayant au moins une aube (2),
- une volute (3) fixe entourant l'impulseur (1),
- un seul doigt (4) fixé à la volute (3), en saillie en dessous de l'aube en direction de l'axe et ayant une surface (8) supérieure, dont au moins une partie est à une distance de l'aube de 0,05 à 1 mm, et une surface (6) latérale d'attaque,
- une rainure (5) traversante ménagée dans la paroi intérieure de la volute (3), l'angle (δ) entre la tangente au bord aval de l'entrée de la rainure (5) et le bord entre la surface (8) supérieure et la surface (6) latérale d'attaque étant compris entre 180° et 150°, **caractérisée en ce qu'**il n'y a qu'une seule rainure (5) et le doigt (4) est fixé à la volute (3) juste en aval de l'entrée de la rainure (5).

2. Pompe suivant la revendication 1, **caractérisée en ce que** la surface (8) supérieure du doigt est convexe et tourne sa convexité vers l'aube (2) et la tangente à la surface (8) supérieure, en son point le plus aval, fait, suivant la position en rotation de l'aube (2), un angle de 50 à 140° avec la tangente à l'aube (2) en le point aligné verticalement sur ledit point le plus en aval et le doigt (4) a la forme d'une pyramide à trois faces latérales courbées.

3. Pompe suivant la revendication 1 ou 2, **caractérisée en**
**ce que** l'angle entre le plan tangent à la face (6) d'attaque passant par la ligne d'intersection de la face (6) d'attaque et de la face (8) supérieure et le plan tangent de la face (8) supérieure passant la ligne d'intersection de la face (6) d'attaque de la face (8) supérieure est compris entre 60 et 90°.

4. Pompe suivant l'une des revendications précédentes, **caractérisée en ce que** la volute (3) est en colimaçon.

5. Pompe suivant l'une des revendications précédentes, **caractérisée en ce que** la partie du doigt (4), qui est à une distance de 0,1 à 0,5 mm de l'aube (2), représente au moins 50% de la surface (8) supérieure.

## Patentansprüche

1. Pumpe, welche umfasst:
- ein Laufrad (1), das drehbar um eine vertikale Achse (X, X') gelagert ist und wenigstens eine Schaufel (2) aufweist,
- ein ortsfestes Spiralgehäuse (3) das Laufrad (1) umgibt,
- einen einzigen Finger (4), der an dem Spiralgehäuse (3), unterhalb der Schaufel in Richtung der Achse vorsteht und der eine Oberseite (8), von der sich wenigstens ein Teil in einem Abstand von 0,05 bis 1 mm von der Schaufel (2) befindet, und eine seitliche Angriffsfläche (6) aufweist,
- eine in der Innenwand des Spiralgehäuses (3) ausgebildete, durchgehende Nut (5), der Winkel (δ) zwischen der Tangente an den stromabwärtigen Rand der Eintrittsöffnung der Nut (5) und dem Rand zwischen der Oberseite (8) und der seitlichen Angriffsfläche (6) zwischen 180° und 150° liegt, **dadurch gekennzeichnet, dass** es nur eine einzige Nut (5) und der Finger (4), an dem Spiralgehäuse (3) unmittelbar stromabwärts dem Eingang der Nut (5) befestigt ist.

2. Pumpe nach dem Anspruch 1, **dadurch gekennzeichnet, dass** die Oberseite (8) konvex ist und ihre Konvexität der Schaufel (2) zugewandt ist und die Tangente an die Oberseite (8) in deren am weitesten stromabwärts befindlichem Punkt je nach der Rotationsposition der Schaufel (2) einen Winkel von 50 bis 140° mit der Tangente an die Schaufel (2) in dem Punkt, der mit dem am weitesten stromabwärts befindlichem Punkt vertikal fluchtet, bildet, und der Finger (4) pyramid förmig mit drei seitlichen Oberflächen ist.

3. Pumpe nach dem Anspruch 1 oder 2, **dadurch gekennzeichnet, dass** der Winkel zwischen der zur Angriffsseite (6) tangentialen Ebene, die durch die Schnittlinie der Angriffsseite (6) und der Oberseite (8) verläuft, und der zur Oberseite (8) tangentialen Ebene, die durch die Schnittlinie der Angriffsseite (6) und der Oberseite (8) verläuft, zwischen 60 und 90° liegt.

4. Pumpe nach einem der vorhergehenden Ansprüche, **dadurch gekennzeichnet, dass** das Spiralgehäuse (3) schneckenförmig ist.

5. Pumpe nach einem der vorhergehenden Ansprüche, **dadurch gekennzeichnet, dass** der Teil des Fingers (4), welcher sich in einem Abstand von 0,1 bis 0,5 mm von der Schaufel (2) befindet, mindestens 50 % der Oberseite (8) ausmacht.

## Claims

1. A pump comprising:
- an impeller (1) rotating around a vertical axis (X, X') and having at least one blade (2),
- a fixed volute (3) surrounding the impeller (1),
- only one finger (4) fixed to the volute (3), projecting below the blade in the direction of the axis and having an upper surface (8), at least a part of which is at a distance from the blade of 0.05 to 1 mm, and a side leading surface (6)
- a crossing groove (5) machined in the inner wall of the volute (3), the angle (δ) between the tangent at the downstream side of the input of the groove (5) and the side between the upper surface (8) and the side leading surface (6) is between 180° and 150°, **characterised in that** there is only one groove (5) and the finger (4) is fixed to the volute (3) just downstream of the input of the groove (5).

2. A pump according to claim 1, **characterised in that** the upper surface (8) of the finger is convex with a convex side facing the blade (2), and the tangent to the upper surface (8), at its furthest downstream point, forms, depending on position in rotation of the blade (2), an angle of 50° to 140° with the tangent to the blade (2) at the point vertically aligned with said furthest downstream point and the finger (4) is in the form of a pyramid with three curved lateral surfaces.

3. The pump according to claim 1 or 2, **characterised in that** the angle between the tangent plane to the lateral leading surface (6) passing through the line of intersection of the lateral leading surface (6) and the upper surface (8) and the tangent plane of the upper surface (8) passing through the line of intersection of the lateral leading surface (6) and the upper surface (8) is between 60° and 90°.

4. The pump according to one of the preceding claims, **characterised in that** the volute (3) is a spiral.

5. The pump according to one of the preceding claims, **characterised in that** the part of the finger (4) that is at a distance of 0.1 to 0.5 mm from the blade (2), represents at least 50% of a surface area of the upper surface (8).
